# EUROPÄISCHE PATENTSCHRIFT

(11) **EP 0 525 561 B1**
(45) Veröffentlichungstag und Bekanntmachung des Hinweises auf die Patenterteilung: **04.06.1997**
(21) Anmeldenummer: 92112328.7
(22) Anmeldetag: 18.07.1992
(51) Int. Cl.: B26D 7/32, B65G 47/84

(54) **Vorrichtung zum Schneiden und Portionieren von Broten**
Apparatus for cutting and portioning bread
Dispositif pour couper et préparer des portions de pain

(30) Priorität: 26.07.1991 DE 9109225 U
(43) Veröffentlichungstag der Anmeldung: 03.02.1993
(73) Patentinhaber: GEBRÜDER HERLITZIUS GMBH & CO KG, D-59494 Soest (DE)
(72) Erfinder: Kagelmann, Karl-Wilhelm, W-4777 Welver-Einecke (DE)
(74) Vertreter: Spalthoff, Adolf, Dipl.-Ing.

(56) Entgegenhaltungen:
- CH-A- 498 668
- DE-A- 2 844 446
- GB-A- 2 000 678
- US-A- 3 821 913
- US-A- 4 645 400
- US-A- 4 755 093

## Beschreibung

Die Erfindung bezieht sich auf eine Vorrichtung zum Schneiden und Portionieren von Broten mit einer Zufördereinrichtung für ungeschnittene Brote, einer Schneideeinrichtung zum Abtrennen von Einzelscheiben in Längsrichtung, einem Portionierstern, der zur Portionierung der Einzelscheiben Abteile mit radialen Aufnahmeflächen und dazu senkrechten Stützflächen aufweist, und einer Abfördereinrichtung, die dem Portionierstern nachgeordnet ist und die portionierten Einzelscheiben mittels einer Greifeinrichtung an einer Übergabestation vom Portionierstern übernimmt.

Bei einer derartigen, aus der DE-A-2 844 446 bekannten Vorrichtung zum Schneiden und Portionieren von Broten werden in den Abteilen des Portioniersterns jeweils vergleichsweise niedrige Stapel geschaffen und nach einer Drehung des Portioniersterns um 90 Grad an eine nachgeschaltete Fördereinrichtung übergeben. Bei der Aufnahme des von der Schneidemaschine geschnittenen Brotes bzw. der Einzelscheiben des Brotlaibs befindet sich die Aufnahmefläche in einer Horizontalebene. Nach der Drehung um 90 Grad, d.h. an der Übergabestation zu der nachgeschalteten Fördereinrichtung, befindet sich die Aufnahmefläche in einer Vertikalebene, wohingegen nunmehr die an der Schneidemaschine in einer Vertikalebene befindliche Stützfläche sich in einer Horizontalebene befindet.

Bei Broten, bei denen der Krustenanteil gegenüber der Krume vergleichsweise hoch sein soll, ergibt sich eine relativ flache Form der noch in Einzelscheiben zu zerteilenden Brotlaibe bzw. Brotstangen. Um für abzupackende Schnittbrotportionen, welche aus den genannten vergleichsweise flachen Brotlaiben bzw. Brotstangen hergestellt werden, ein bestimmtes Gewicht zu erreichen, z.B. ein Pfund, muß daher eine große. Stapelhöhe erreicht werden, wobei z.B. 15 Scheiben eine Stapelhöhe zwischen 100 und 130 mm ergeben. Derartige Stapel können von Frauen schon gar nicht mehr und auch von Männern nur sehr schwer von Hand erfaßt werden, wobei als Folge häufig nach vergleichsweise kurzer Zeit Sehnenscheidenentzündungen auftreten.

Auch die aus der DE-A-2 844 446 bekannte Vorrichtung zum Schneiden und Portionieren von Broten ist zur Portionierung und Verpackung von Schnittbrot aus den vorstehend geschilderten vergleichsweise flachen Brotlaiben nicht geeignet, weil sich aufgrund der kleinen Querschnittsfläche der Brotlaibe bzw. Brotstangen und der dadurch bedingten geringen Aufstandsfläche ein ungünstiger Schwerpunkt des hergestellten Stapels ergibt, so daß dieser zum Umfallen neigt.

Aus der US-A-4 645 400 ist eine Vorrichtung zum Schneiden und Portionieren von Broten bekannt, bei der unregelmäßig geformte, aus einzelnen Brotscheiben bestehende Stapel von einem Fördermittel auf einen Stern übergeben werden, der diese Brotstapel auf ein anderes Fördermittel übergibt. Während des Übergangs des Brotstapels werden die einzelnen Brotscheiben des Stapels gegeneinander versetzt, wobei die Schwerkraft einerseits und eine Kippbewegung des Brotstapels andererseits ausgenutzt werden, um aus dem mit zueinander verschobenen Brotscheiben ankommenden Brotstapel vor der Übergabe auf das dem Stern nachgeschaltete Fördermittel einen regelmäßigen Brotstapel zu machen, bei dem die Ränder der einzelnen Brotscheiben miteinander fluchten. Bei dem Stern gemäß der US-A-4 645 400 ist es erwünscht, daß sich die Brotscheiben während des Verbleibs in einem Abteil des Sterns zueinander bewegen. Des weiteren ist sowohl diejenige Ebene, in der der Stern den unregelmäßigen Brotstapel übernimmt, als auch diejenige Ebene, in der der Stern den nunmehr regelmäßigen Brotstapel an das nachgeschaltete Fördermittel übergibt, in einer Horizontalebene angeordnet.

Der Erfindung liegt somit die Aufgabe zugrunde, eine Vorrichtung zum Schneiden und Portionieren von Broten zu schaffen, mittels der auch Brotlaibe bzw. Brotstangen, welche eine vergleichsweise flache Form besitzen, portionierbar sind.

Diese Aufgabe wird erfindungsgemäß dadurch gelöst, daß der Portionierstern der Vorrichtung zum Schneiden und Portionieren von Broten in einer Stellung anhaltbar ist, in der jede Aufnahmefläche an der Übergabestation mit der Vertikalen einen Winkel Alpha einschließt, der geringer als 90 Grad ist. Hierdurch ergibt sich zwangsläufig, daß sowohl während der Bewegung de Portioniersterns bzw. desjenigen Abteils des Portioniersterns, welches gerade einen Brotstapel aufgenommen hat, als auch während des Verbleibs dieses Abteils an der Übergabestation der vergleichsweise hohe, aus einzelnen Brotscheiben bestehende Stapel sowohl von der Aufnahme- als auch von der Stützfläche gehalten wird. Diese Wirkung ergibt sich praktisch immer dann, wenn zwischen der an der Schneidmaschine vorgesehenen Aufnahmestation des Portioniersterns und der Übergabestation ein geringerer Umfangswinkel als 90 Grad vorhanden ist. Immer dann nämlich wirkt das Gewicht des Brotstapels sowohl gegen die Stützals auch gegen die Aufnahmefläche, so daß der Brotstapel sicher gegen Umkippen geschützt ist.

Wenn der Winkel so bemessen ist, daß die Schwerpunktlinie des im Abteil befindlichen Einzelscheibenstapels durch die unterste Kante des Stapels und die Ecke zwischen Aufnahme- und Stützfläche verläuft, ergibt sich schon aufgrund der Gewichtskraft der Einzelscheiben des Stapels eine stabile Stapelstellung. In einer vorteilhaften Ausführungsform weist der Portionierstern fünf Abteile auf, deren Aufnahmeflächen in einem Winkelabstand von 72 Grad angeordnet sind, so daß der Winkel zwischen der Aufnahmefläche und der Vertikalen an der Übergabestation 18 Grad beträgt. Die in der Schneideeinrichtung abgetrennten Brotscheiben gelangen stehend in an sich bekannter Weise auf die Aufnahmefläche des betreffenden Abteils. Sobald die optisch/elektronisch abgetastete Scheibenzahl sich in dem Abteil befindet, erfolgt eine Schwenkung des Portioniersterns um 72 Grad in die der Übergabestation entsprechende Stellung. Nunmehr wird eine Greifeinrichtung in das an der Übergabestation befindliche Abteil hineingefahren und durchsetzt dabei - sofern erforderlich - die betreffenden Wandungen des Abteils. Die Greifbacken der Greifeinrichtung werden geschlossen, so daß die im Abteil liegenden geschnittenen Brotscheiben erfaßt werden. Daraufhin wird die Greifeinrichtung in eine zurückgezogene Lage bewegt. Das Erfassen sowie das Ablegen der Stapel erfolgt über pneumatisch gesteuerte Zylinder-Kolben-Einheiten.

Um zu verhindern, daß die Brotscheiben bei ihrer Bewegung auf der Aufnahmefläche eines Abteils umkippen, kann eine Fanggabel vorgesehen sein, die durch in der Aufnahmefläche ausgebildete Ausnehmungen in das Abteil eingreift, wenn letzteres zur Aufnahme von der Schneideeinrichtung vorrückenden Einzelscheiben angeordnet ist. Diese Fanggabel sichert dann die jeweils vordere Einzelscheibe gegen Umkippen. Sofern die vordere Einzelscheibe an die Stützfläche gerät, wird die Fanggabel aus dem Abteil zurückgezogen, da die vordere Einzelscheibe dann durch die Stützfläche gegen Umkippen gesichert ist.

Die Greifeinrichtung kann zwei zueinander bewegbare Greiferbacken aufweisen, von denen eine durch in der Stützfläche ausgebildete Ausnehmungen und die andere von der Oberseite her an den Stapel Einzelscheiben heranführbar ist und mittels denen der Stapel greif- und aus dem Abteil herausnehmbar ist.

Vorzugsweise ist die Greifeinrichtung an einem zur Entnahme des Stapels aus dem an der Übergabestation befindlichen Abteil ein- und ausfahrbaren Ausleger angeordnet.

Der Ausleger seinerseits sitzt wiederum an einer drehbaren Scheibe, die weitere vier Ausleger aufweist, wobei die fünf Ausleger in einem Winkelabstand von 72 Grad angeordnet sind. Nach einem Zurückfahren der Greifeinrichtung in die vom Abteil zurückgezogene Position erfolgt eine Drehung der Scheibe um 72 Grad, so daß dann die nächste Greifeinrichtung dem nächsten in die Übergabestation verbrachten Abteil des Portioniersterns zugeordnet ist und den nächsten Stapel erfassen kann. Wenn ein von der Greifeinrichtung fixierter Stapel mittels der öffen- und schließbaren Greifereinrichtung an einer Abgabestation an eine Verpackungseinrichtung weitergebbar ist, erfolgt dieses Ablegen vorzugsweise in waagerechter Position. Zu diesem Zweck wird die Greifeinrichtung mit dem Stapel abgesenkt und werden die Greiferbacken geöffnet. Der jetzt nicht mehr von den Greiferbacken gehaltene Stapel gelangt in das entsprechende Fach der darunter befindlichen Verpackungsvorrichtung, in der das Einpacken des Stapels in herkömmlicher Weise durchgeführt wird.

Im folgenden wird die Erfindung an Hand einer Ausführungsform unter Bezugnahme auf die Zeichnung näher erläutert, die eine Seitenansicht der erfindungsgemäßen Vorrichtung zum Schneiden und Portionieren von Broten zeigt.

Eine in der Zeichnung nur mit ihrem schneideeinrichtungsseitigen Endabschnitt dargestellte Zufördereinrichtung 1 transportiert ungeschnittene Brotlaibe bzw. Brotstangen zu einer Schneideeinrichtung 2, mittels der die ungeschnittenen Brotlaibe bzw. -stangen in Einzelscheiben 3 aufgeteilt werden.

Der Schneideeinrichtung 2 ist ein Portionierstern 4 nachgeordnet. Der Portionierstern 4 besteht aus gleichartigen Einzelgestellen, die in Richtung ihrer Drehachse zueinander einen Abstand aufweisen und die drehfest miteinander verbunden sind, so daß sie gemeinsam um die Drehachse drehbar sind. Der Portionierstern 4 bzw. seine Gestellteile bilden eine Aufnahmefläche 5 und eine Stützfläche 6 aus. In derjenigen Stellung des Portioniersterns 4, in der ein Abteil 7 des Portioniersterns so angeordnet ist, daß es die von der Schneideeinrichtung geschnittenen Brotscheiben aufnimmt, ist die Aufnahmefläche 5 des betreffenden Abteils 7 etwa in einer Horizontalebene angeordnet. Da die Stützfläche 6 mit der Aufnahmefläche 5 einen rechten Winkel ausbildet, befindet sich die Stützfläche in einer Vertikalebene in der angegebenen Stellung des Abteils 7 des Portioniersterns 4. Die geschnittenen Brotscheiben werden durch die nachfolgenden Brotscheiben stehend auf der Aufnahmefläche 5 vorwärts gerückt, bis die vordere Scheibe mit ihrer vorderen Fläche gegen die Stützfläche 6 anliegt.

Sobald das Abteil 7 mit geschnittenen Brotscheiben gefüllt ist, wird der Portionierstern 4 soweit geschwenkt, bis das Abteil 7 sich in der Übergabestation 8 befindet. An der Übergabestation 8 wird der Stapel geschnittener Brotscheiben aus dem Abteil 7 des Portionierstern 4 an eine Abfördereinrichtung 9 übergeben.

Im dargestellten Ausführungsbeispiel hat der Portionierstern 4 fünf Abteile 7, d.h. fünf Aufnahmeflächen 5 und fünf Stützflächen 6. Der Winkelabstand zwischen den Aufnahmeflächen 5 beträgt demgemäß 72 Grad. Ein mit geschnittenen Brotscheiben beladenes Abteil 7 weist demgemäß an der Übergabestation 8 eine Stellung auf, in der seine Aufnahmefläche 5 mit der Vertikalen einen Winkel Alpha von 18 Grad einschließt. Die Brotscheiben sind demgemäß während der gesamten Zeit, während der sie sich innerhalb des Abteils 7 befinden, sowohl durch die Aufnahme- 5 als auch durch die Stützfläche 6 gehalten. Ein Umkippen des Stapels aus geschnittenen Brotscheiben ist daher ausgeschlossen.

An der Übergabestation 8 greift eine ebenfalls aus miteinander verbundenen Einzelgestellen gebildete Greifeinrichtung 10 mit Greiferbacken 11, 12 in das Abteil 7 ein und nimmt den Brotscheibenstapel zwischen ihren Greiferbacken 11, 12 auf.

Die Greifeinrichtung 10 ist am freien Ende eines Auslegers 13 angeordnet. Der Ausleger 13 ist derart ausfahrbar, daß die Greifeinrichtung 10 aus der in der Zeichnung linken in die in der Zeichnung rechte Stellung ausfahrbar und umgekehrt wieder einfahrbar ist. Zur Übernahme der im Abteil 7 befindlichen Brotscheiben wird die Greifeinrichtung 10 in die in der Figur dargestellte rechte Stellung ausgefahren. Daraufhin werden die Greiferbacken 11, 12 aufeinander zu bewegt, so daß sie die Brotscheiben 3 bzw. den Stapel aus den Brotscheiben 3 einklemmen. Die Einzelgestelle der Greifeinrichtung 10 sind so angeordnet, daß sie sich zwischen den Einzelgestellen des Portioniersterns 4 befinden. Demgemäß kann die Greiferbacke 12 ohne weiteres durch die Stützfläche 6 des Portioniersterns 4 bewegt werden.

Sobald der Stapel Brotscheiben 3 zwischen den Greiferbacken 11, 12 der Greifeinrichtung 10 fixiert ist, wird die Greifeinrichtung durch Einfahren des Auslegers 13 aus der in der Figur rechten Stellung in die in der Figur linke Stellung bewegt.

Die Abfördereinrichtung 9 weist im dargestellten Ausführungsbeispiel fünf Ausleger 13 auf, die an einer Scheibe 14 in einem Winkelabstand von 72 Grad angeordnet sind. Demgemäß kann sich die Scheibe 14 simultan mit dem Portionierstern 4 drehen, wobei dann nach jeder Drehbewegung ein Ausleger 13 einem Abteil 7, welches sich an der Übergabestation 8 befindet, zugeordnet ist.

Die Anzahl von fünf Abteilen 7 des Portioniersterns 4 ergibt sich im dargestellten Ausführungsbeispiel, da der Schwerpunkt des Brotscheibenstapels, der sich innerhalb des Abteils 7 befindet, an der Übergabestation 8 dann auf einer vertikal angeordneten Linie mit der untersten Kante 15 des Stapels und damit der Ecke zwischen Aufnahme- 5 und Stützfläche 6 liegt. Hierdurch ist ein Umkippen des Stapels sicher ausgeschlossen.

Wie oben bereits erwähnt, wird die Greifeinrichtung 10, sobald ihre Greiferbacken 11, 12 den Stapel fixiert haben, durch Drehung der Scheibe 14 aus der Übergabestation 8 herausgefahren. Schließlich gelangt der Ausleger 13 und damit die Greifeinrichtung 10 in eine vertikal nach unten gerichtete Stellung, in der der Ausleger 13 die geschnittenen Brotscheiben 3 an einer Abgabestation 16 an eine nachgeordnete Verpackungsmaschine weitergibt, von der der Brotscheibenstapel in herkömmlicher Weise verpackt wird. Hierzu wird die Greifeinrichtung durch Ausfahren des Auslegers 13 abwärts bewegt, bis sich die Brotscheiben 3 auf einem Aufnahmeteil der Verpackungsmaschine befinden. Dann werden die Greiferbacken 11, 12 der Greifeinrichtung 10 auseinandergefahren, bis die Brotscheiben 3 freigegeben sind, wonach die Greifeinrichtung 10 durch Einfahren des Auslegers 13 von den Brotscheiben 3 entfernt wird.

## Patentansprüche

1. Vorrichtung zum Schneiden und Portionieren von Broten, mit einer Zufördereinrichtung (1) für ungeschnittene Brote, einer Schneideeinrichtung (2) zum Abtrennen von Einzelscheiben (3) in Längsrichtung, einem Portionierstern (4), der zur Portionierung der Einzelscheiben (3) Abteile (7) mit radialen Aufnahmeflächen (5) und dazu senkrechten Stützflächen (6) aufweist, und einer Abfördereinrichtung (9), die dem Portionierstern (4) nachgeordnet ist und die portionierten Einzelscheiben (3) mittels einer Greifeinrichtung (10) an einer Übergabestation (8) vom Portionierstern (4) übernimmt, dadurch gekennzeichnet, daß der Portionierstern (4) in einer Stellung anhaltbar ist, in der jede Aufnahmefläche (5) an der Übergabestation (8) mit der Vertikalen einen Winkel Alpha einschließt, der geringer als 90 Grad ist.

2. Vorrichtung zum Schneiden und Portionieren von Broten nach Anspruch 1, bei der der Winkel Alpha so bemessen ist, daß die Schwerpunktlinie des im Abteil (7) befindlichen Stapels Einzelscheiben (3) durch die unterste Kante (15) des Stapels und die Ecke zwischen Aufnahme- (5) und Stützfläche (6) verläuft.

3. Vorrichtung zum Schneiden und Portionieren von Broten nach Anspruch 1 oder 2, bei der der Portionierstern (4) fünf Abteile (7) aufweist, deren Aufnahmeflächen (5) in einem Winkelabstand von 72 Grad angeordnet sind, und daß der Winkel Alpha 18 Grad beträgt.

4. Vorrichtung zum Schneiden und Portionieren von Broten nach einem der Ansprüche 1 - 3, bei der eine Fanggabel vorgesehen ist, die durch in der Aufnahmefläche (5) ausgebildete Ausnehmungen in das Abteil (7) eingreift, wenn letzteres zur Aufnahme der von der Schneideeinrichtung (2) vorrückenden Einzelscheiben (3) angeordnet ist, und die jeweils vordere Einzelscheibe (3) gegen Umkippen sichert, und die aus dem Abteil (7) entfernbar ist, sobald die vordere Einzelscheibe (3) von der Stützfläche (6) gegen Umkippen gesichert ist.

5. Vorrichtung zum Schneiden und Portionieren von Broten nach einem der Ansprüche 1 - 4, bei der die Greifeinrichtung (10) zwei zueinander bewegbare Greiferbacken (11, 12) aufweist, von denen eine (12) durch in der Stützfläche (6) ausgebildete Ausnehmungen und die andere von oben an den Stapel Einzelscheiben (3) heranführbar ist und mittels denen der Stapel greif- und aus dem Abteil (7) herausnehmbar ist.

6. Vorrichtung zum Schneiden und Portionieren von Broten nach Anspruch 5, bei der die Greifeinrichtung (10) an einem zur Entnahme des Stapels aus dem an der Übergabestation (8) befindlichen Abteil (7) ein- und ausfahrbaren Ausleger (13) angeordnet ist.

7. Vorrichtung zum Schneiden und Portionieren von Broten nach Anspruch 6, bei der der Ausleger (13) an einer drehbaren Scheibe (14) angeordnet ist, die weitere vier Ausleger (13) aufweist, wobei die fünf Ausleger (13) in einem Winkelabstand von 72 Grad angeordnet sind.

8. Vorrichtung zum Schneiden und Portionieren von Broten nach einem der Ansprüche 5 - 7, bei der ein von der Greifeinrichtung (10) fixierter Stapel mittels der öffen- und schließbaren Greifeinrichtung (10) an einer Abgabestation (16) an eine Verpackungsvorrichtung weitergebbar ist.

## Claims

1. Device for cutting and portioning bread loaves, with at least one supply device (1) for uncut bread loaves, a cutting device (2) for separating individual slices (3) in the longitudinal direction, a portioning star (4) which comprises, for portioning the individual slices (3), compartments (7) with radial receiving surfaces (5) and supporting surfaces (6) which are perpendicular thereto, and a removal device (9), which is disposed downstream of the portioning star (4) and which picks up the portioned individual slices (3) by means of a gripping device (10) at a transfer station (8) of the portioning star (4), characterised in that the portioning star (4) can be stopped in a position in which each receiving surface (5), at the transfer station (8), forms, with the vertical, an angle Alpha which is less than 90°.

2. Device for cutting and portioning bread loaves according to Claim 1, in the case of which the angle Alpha is determined such that the line of action of gravity of the stack of individual slices (3) which is located in the compartment (7) extends through the lowermost edge (15) of the stack and the corner between the receiving surface (5) and the supporting surface (6).

3. Device for cutting and portioning bread loaves according to Claim 1 or Claim 2, in the case of which the portioning star (4) has five compartments (7), the receiving surfaces (5) of which are spaced at angles of 72°; and in that the angle Alpha is 18°.

4. Device for cutting and portioning bread loaves according to any one of Claims 1 to 3, in the case of which there is provided a catching fork, which engages, through recesses formed in the receiving surface (5), into the compartment (7) when the latter is arranged to receive the individual slices (7) being moved forward from the cutting device (2), and which secures the front individual slice (3) in each case against falling over, and which can be removed from the compartment (7) as soon as the front individual slice (3) is secured against falling over by means of the supporting surface (6).

5. Device for cutting and proportioning bread loaves according to any one of Claims 1 to 4, in the case of which the gripping device (10) has two gripping jaws (11, 12) which can be moved relative one another, of which one (12) can be drawn closer through recesses which are formed in the supporting surface (6) and the other can be drawn closer from the top to the stack of slices (3) and by means of which gripping jaws the stack can be gripped and removed from the compartment (7).

6. Device for cutting and portioning bread loaves according to Claim 5, in the case of which the gripper device (10) is disposed on an extending arm (13) which may be extended and retracted and which is for the purpose of removing the stack from the compartment (7) which is located on the transfer station (8).

7. Device for cutting and portioning bread loaves according to Claim 6, in the case of which the arm (13) is located on a rotatable plate (14), which comprises four further arms (13), the five arms (13) being spaced at angles of 72°.

8. Device for cutting and portioning bread loaves according to any one of Claims 5 to 7, in the case of which a stack which is secured by the gripping device (10) may, by means of the gripping device (10) which may be opened and closed, be passed on, at a discharging station (16), to a packing device.

## Revendications

1. Dispositif pour couper des pains et former des portions à partir de ceux-ci, comportant un dispositif d'amenée (1) pour des pains non coupés, un dispositif de coupe (2) pour détacher des tranches (3) individuelles dans la direction longitudinale, un dispositif (4) en étoile de formation de portions, qui, aux fins de répartir en portions les tranches (3) individuelles, présente des compartiments (7) avec des surfaces (5) réceptrices radiales et des surfaces d'appui (6) perpendiculaires à celles-ci, et un dispositif de transport (9) de sortie qui est disposé à la suite du dispositif (4) de formation de portions et qui, au moyen d'un dispositif de préhension (10), amène les tranches (3) individuelles groupées en portions à un poste de transfert (8) du dispositif (4) de formation de portions, caractérisé par le fait que le dispositif (4) de formation de portions peut être arrêté dans une position dans laquelle chaque surface réceptrice (5), dans le poste de transfert (8), forme avec la verticale un angle α qui est inférieur à 90°.

2. Dispositif pour couper des pains et former des portions à partir de ceux-ci selon la revendication 1, dans lequel l'angle α est tel que l'axe de gravité de la pile de tranches (3) individuelles présente dans le compartiment (7) passe par l'arête (15) la plus basse de la pile et par l'angle formé entre la surface (5) réceptrice et la surface (6) d'appui.

3. Dispositif pour couper des pains et former des portions à partir de ceux-ci selon la revendication 1 ou 2, dans lequel le dispositif (4) de formation de portions comporte cinq compartiments (7) dont les surfaces (5) réceptrices sont espacées angulairement de 72 degrés et par le fait que l'angle α est de 18 degrés.

4. Dispositif pour couper des pains et former des portions à partir de ceux-ci selon l'une des revendications 1 à 3, dans lequel il est prévu une fourchette de retenue qui pénètre dans le compartiment (7) à travers des découpes aménagées dans la surface réceptrice (5), lorsque ledit compartiment est positionné pour recevoir les tranches (3) individuelles sortant du dispositif de coupe (2), empêche la première tranche (3) de basculer et peut être retirée du compartiment (7) dès que la première tranche (3) est soutenue par la surface d'appui (6).

5. Dispositif pour couper des pains et former des portions à partir de ceux-ci selon l'une des revendications 1 à 4, dans lequel le dispositif de préhension (10) comporte deux mâchoires (11, 12) mobiles l'une par rapport à l'autre qui peuvent être approchées de la pile de tranches (3) individuelles, l'une (12) à travers des évidements dans la surface d'appui (6) et l'autre par le haut, et à l'aide desquelles la pile peut être saisie et retirée du compartiment (7).

6. Dispositif pour couper des pains et former des portions à partir de ceux-ci selon la revendication 5, dans lequel le dispositif de préhension (10) est disposé sur un bras (13) sortant et rentrant aux fins de prélever la pile dans le compartiment (7) qui se trouve dans le poste de transfert (8).

7. Dispositif pour couper des pains et former des portions à partir de ceux-ci selon la revendication 6, dans lequel le bras (13) est monté sur un plateau (14) tournant qui comporte quatre bras (13) supplémentaires, les cinq bras (13) étant mutuellement espacés de 72 degrés.

8. Dispositif pour couper des pains et former des portions à partir de ceux-ci selon l'une des revendications 5 à 7, dans lequel une pile tenue par le dispositif de préhension (10) peut être transférée à l'aide du dispositif de préhension (10) dans un dispositif d'emballage dans un poste de transfert (16).
